# EUROPÄISCHE PATENTSCHRIFT

(11) **EP 0 610 588 B1**
(45) Veröffentlichungstag und Bekanntmachung des Hinweises auf die Patenterteilung: **06.05.1999**
(21) Anmeldenummer: 93120561.1
(22) Anmeldetag: 20.12.1993
(51) Int. Cl.: F24C 7/06

(54) **Backofenmuffel mit schwenkbar angeordnetem Heizkörper**
Oven muffle with a pivotally mounted heating element
Moufle de four à élément de chauffage pivotant

(30) Priorität: 11.02.1993 DE 4304099
(43) Veröffentlichungstag der Anmeldung: 17.08.1994
(73) Patentinhaber: BSH Bosch und Siemens Hausgeräte GmbH, 81669 München (DE)
(72) Erfinder: Krenz, Horst, D-75015 Bretten-Ruit (DE); Gramlich, Walter, D-76646 Bruchsal (DE)

(56) Entgegenhaltungen:
- US-A- 2 918 560
- US-A- 3 899 655

## Beschreibung

Die Erfindung betrifft eine Backofenmuffel nach dem Patentanspruch 1.

Es sind bereits Backöfen bekannt, bei denen ein unterhalb der Muffel angeordneter Heizkörper alsauch ein oberhalb des Muffel angeordneter Heizkörper neben dem Backen bzw. den sonstigen Zubereiten von Speisen in der Muffel auch für eine sogenannte katalytische Selbstreinigung der Muffel benutzt wird. Dabei wird der Mufelinnenraum auf eine hohe Temperatur (≥ 550°C) gebracht, um verunreinigte Stellen an den Muffelinnenwänden zu entfernen.

Ferner sind Backöfen bekannt, bei denen ein oder mehrere Heizkörper innerhalb der Muffel, insbesondere knapp unterhalb und parallel zur Muffeldecke angeordnet sind, so daß eine manuelle Reinigung der Muffeldecke nicht oder nur eingeschränkt möglich ist. Aus diesem Grund weisen derartige Backöfen zwischen Muffeldecke und Heizkörper ein katalytisches Abschirmblech auf.

Die katalytische Selbstreinigung ist mit einer Reihe von Nachteilen verbunden. Zunächst erfordert die katalytische Selbstreinigung wie bereits erwähnt eine relativ hohe Temperatur. Diese Temperatur ist dabei so zu wählen, daß einerseits der gewünschte Reinigungseffekt erzielt werden kann, daß andererseits aber auch Beschädigunen bzw. eine allmähliche Zerstörung des Backofeninnenraums vermieden wird.

Die katalytische Selbstreinigung erfordert einen hohen Energieeinsatz und ist auch mit dem weiteren Nachteil verbunden, daß der Backofen bei einer Reinigung während einer relativ langen Zeit anderweitig nicht genutzt werden kann. Diese Zeit setzt sich aus der Zeit zusammen, in der die Betriebstemperatur gebildet wird, aus der Zeit der eigentlichen Reinigung und schließlich aus der Zeit, die erforderlich ist, den Backofen wieder auf eine Temperatur abzukühlen, die eine gefahrlose Bedienung des Backofens erlaubt.

Aus der deutschen Offenlegungsschrift DE 37 23 628 ist bereits ein Mikrowellenofen mit einer Strahlungsheizkörpereinheit bekannt, die in der Heizkammer des Mikrowellenofens parallel zur Heizkammerdecke verlaufend geführt und mit ihren Endstücken in der Heizkammer-Rückwand verschwenkbar gehaltert ist. Die Schwenkachse ist in der durch die Heizkörpereinheit gebildeten Ebene angeordnet. Die Schwenkeinheit besteht aus einem mit den Heizkörperendstücken verbundenen Schwenkstück und einem das Schwenkstück umschließenden, aus zwei Lagerschellen gebildeten Lagergehäuse. Die Schwenkeinheit ist damit in ihrem mechanischen Aufbau relativ aufwendig ausgebildet. Sie ist zudem verschleißanfällig. Außerdem tritt bei Schwenkbewegungen Reibung auf, die die Schwenkbewegungen erschweren.

Aus der US-A 38 99 655 ist aber demgegenüber auch eine Anordnung für schwenkbare Heizkörper innerhalb einer Backofenmuffel bekannt geworden, bei denen die Schwenkachse des Heizkörpers außerhalb der durch den Heizkörper gebildeten Ebene liegt und als eine Art Schneidlager ausgebildet ist, für deren Realisierung relativ aufwendige Maßnahmen zu treffen sind und zwar z.B. in Form eines mit einem angepaßtem Flansch ausgestatteten Heizkörpers.

Ausgehend von diesen Stand der Technik liegt der Erfindung die Aufgabe zugrunde, eine Backofenmuffel der eingangs genannten Art anzugeben, deren Schwenkmechanismus in einfacher Weise konstruktiv realisiert ist und insbesondere auf im wesentlichen übliche Heizkörper ohne speziell gestaltetem Flansch als Sonderform zurückgreift.

Dies Aufgabe wird erfindungsgemäß mit den Merkmalen des Anspruchs 1 gelöst.

Der Heizkörper in der erfindungsgemäßen Backofenmuffel läßt sich einfach schwenken, wobei die Schwenkbewegung praktisch nur von der Schwerkraft des Heizkörpers abhängt; bei der Schwenkbewegung tritt Reibung nur in einem geringen Maß auf. Ein weiterer Vorteil besteht darin, daß der konstruktiv einfach strukturierte Schwenkmechanismus keinem nennenswerten Verschleiß unterliegt. Die erfindungsgemäße Backofenmuffel läßt sich unter Verwendung allgemein verfügbarer Backofenheizkörper, die mit einem Flansch versehen sind, realisieren.

Weitere vorteilhafte Ausführungsformen der Erfindung sind in den Unteransprüchen gekennzeichnet.

Die Erfindung wird nun anhand der Zeichnungen beschrieben.

Es zeigen:
- Fig. 1: eine perspektivische Darstellung einer Backofenmuffel mit einem in eine abgeschränkte Position abgeschwenkten Heizkörper, und
- Fig. 2: eine Seitenansicht des Heizkörpers in der Position nach Fig. 1.

Die in der Fig. 1 dargestellte Muffel 1 ist in einem Elektrobackofen angeordnet. Die erfindungsgemäße Anordnung ist jedoch allgemein in Zusammenhang mit Backöfen einsetzbar. Die Muffel 1 ist quaderförmig ausgebildet. Ein Heizkörper 2 im Bereich der Muffeldecke dient der Bildung von Oberhitze und nimmt zwei definierte Stellungen 2.1 und 2.2 ein: in Stellung 2.1 ist der Heizkörper parallel und gering entfernt von der Muffeldecke angeordnet, in Stellung 2.2 ist der Heizkörper schräg in Richtung des Muffelbodens abgewinkelt. In dieser Stellung ist die Muffeldecke frei zugänglich.

Der Heizkörper 2 ist im wesentlichen flächig ausgebildet. Er besteht beispielsweise aus in mehreren Windungen geführten mehrschenkligen Heizkörperelementen mit einem Flansch 23 (Figur 2). Ein in der Heizkörperebene angeordneter Bügel 3 dient der insbesondere manuellen Positionierung des Heizkörpers in die Stellungen 2.1 und 2.2.

Erfindungsgemäß ist die Schwenkachse des Heizkörpers 2 außerhalb der durch den Heizkörper 2 gebildeten Ebene angeordnet. Dabei kann der Heizkörper 2 in einem Drehpunkt gelagert sein, der in Form einer Schneidlagerung realisiert ist.

Wie in Figur 2 dargestellt, weist der Flansch 23 des Heizkörpers 2 eine Kante auf, die eine Schneide 24 bildet. Diese Schneide 24 ist in einer an der Rückwand der Backofenmuffel 1 angeordneten Pfanne 11 gelagert. Die Pfanne 11 wird bei der in Figur 2 dargestellten Ausführungsform durch ein Teil 4 gebildet.

Das Teil 4 dient der Führung des Flansch 23 und damit des Heizkörpers 2. Es ist an der Rückwand der Backofenmuffel 1 angeordnet und beispielsweise in der in Figur 2 dargestellten Weise gekrümmt. Es hat einen V-förmigen Querschnitt, wobei ein Schenkel mit der Backofenmuffelrückwand befestigt ist. Die freien Enden der beiden Schenkel sind nach innen abgebogen. Das Teil 4 besteht z.B. aus gebogenem Blech. In seinem unteren Bereich bildet das Teil 4 wie bereits erwähnt die Pfanne 11, die die Schneide 24 aufnimmt; in seinem oberen Bereich bildet das Teil 4 eine Anschlagsbegrenzung 41 für den Flansch 23.

Der Flansch 23 greift also in das gekrümmte Teil 4 ein, so daß der Heizkörper 2 mit dem Flansch 23 in dem Teil 4 mindestens zwei definierte Positionen (2.1, 2.2) einnimmt.

Der Flansch 23 verschließt in einer ersten Position 2.1 Aussparungen 12, die für den Heizkörper 2 in der Rückwand der Backofenmuffel 1 vorgesehen sind.

In einer zweiten Position 2.2 verschließt der Flansch 23 Aussparungen 42, die für den Heizkörper 2 in dem gekrümmten Teil 4 vorgesehen sind.

In der erfindungsgemäßen Backofenmuffel ist der Heizkörper 2 in seiner ersten Position 2.1 für den bestimmungsgemäßen Gebrauch (Erwärmung der Gargutes) parallel zur Muffeldecke angeordnet. In dieser Position wird der Heizkörper 2 durch ein Befestigungselement 7.1, 7.2 an der Muffeldecke gehalten.

Das Bestigungselement (7.1, 7.2) besteht bei dem in Figur 2 dargestellten Ausführungsbeispiel aus einer Befestigungslasche (7.1) und aus einer korrespondierenden Rändelschraube (7.2). Damit läßt sich der Heizkörper ohne Werkzeug und in einfacher Weise sowohl nach unten schwenken alsauch an der Muffeldecke befestigen.

Das Befestigungselement (7.1, 7.2) ist inbesondere im Nahbereich der Beschickungsöffnung (Vorderseite) der Backofenmuffel 1 angeordnet, also also an der der Schwenkachse gegenüberliegenden Seite und zwar in etwa zentral in der Vorderseite der Backofenmuffel. Die Rändelschraube 7.2 ist an einem Träger des Heizkörpers 2 befestigt. An diesem Träger sind auch zwei voreilende, in Richtung der Muffeldecke weisende Abstandshalter 8, 9 befestigt. Sie sind an je einer Heizkörperseite, also links und rechts bezüglich der Beschickungsöffnung (Figur 1) der Backofenmuffel angeordnet. Die mit der Befestigungslasche 7.1 verbundene Rändelschraube 7.2 und die Abstandshalter 8 und 9 gewährleisten eine sichere Halterung des Heizkörpers parallel zur Muffeldecke (Position 2.1), wodurch auch eine gleichbleibende Backofenregler-Ankopplung gesichert ist.

Ein Katalyt-Zwischenblech kann nachgerüstet und zwischen den Heizkörper in seiner Position 2.1 und der Muffeldecke befestigt werden.

Der Heizkörper 2 ist also in einem Führungsteil 4 im hinteren Bereich der Backofenmuffel 1 an ihrer Rückwand schwenkbar zwischen den Positionen 2.1 und 2.2 gelagert. Die Schwenkachse des Heizkörpers ist außerhalb und insbesondere unterhalb der durch den Heizkörper 2 gebildeten Ebene angeordnet.

Ein bei der in Figur 2 dargestellten Positionierung des Heizkörpers außen an der Backofenmuffel 1 anliegender Führungswinkel 5 dient als Abschirmung und zur Führung von Elektrokabeln. 6 bezeichnet ein Thermostatfühlerrohr, das in der Ebene des Heizkörpers bzw. parallel hierzu vorgesehen ist.

## Patentansprüche

1. Backoffenmuffel (1) mit mindestens einem im Muffelinnenraum parallel zu einer räumlich gering entfernten Muffelwandung schwenkbar angeordneten Heizkörper (2), wobei der Heizkörper (2) aus mehreren Windungen geführten mehrschenkligen Heizkörperelementen besteht, die von einem Flansch (23) umschließbar sind, wobei die Schwenkachse des Heizkörpers (2) außerhalb der durch den Heizkörper (2) gebildeten Ebene angeordnet ist und in Form einer Schneidlagerung realisiert ist, **dadurch gekennzeichnet** daß der Flansch (23) des Heizkörpers (2) eine die Schneide (24) bildende Kante aufweist, und daß die Schneide (24) in einer an der Rückwand der Backofenmuffel (1) angeordneten Pfanne (11) eines eingebauten Teils (4) gelagert ist.

2. Backofenmuffel nach Anspruch 1, **dadurch gekennzeichnet** daß an der Rückwand der Backofenmuffel (1) ein gekrümmtes Teil (4) angeordnet ist, daß eine Anschlagsbegrenzung (41) für den Heizkörper (2) bildet.

3. Backofenmuffel nach einem der Ansprüche 1 oder 2, **dadurch gekennzeichnet** daß der Flansch (23) in das gekrümmte Teil (4) eingreift und das der Heizkörper (2) mit dem Flansch (23) in dem gekrümmten Teil (4) mindestens zwei definierte Positionen (2.1, 2.2) einnimmt.

4. Backofenmuffel nach Anspruch 3, **dadurch gekennzeichnet** daß der Flansch (23) in einer ersten Position (2.1) für den Heizkörper (2) in der Rückwand der Backofenmuffel (1) vorgesehene Aussparungen verschließt.

5. Backofenmuffel nach einem der Ansprüche 3 oder 4, **dadurch gekennzeichnet** daß der Flansch (23) in einer zweiten Position (2.2) für den Heizkörper (2) in dem gekrümmten Teil (4) vorgesehene Aussparungen verschließt.

6. Backofenmuffel nach einem der Ansprüche 4 oder 5, **dadurch gekennzeichnet** daß der Heizkörper (2) in seiner ersten Position (2.1) parallel zur Muffeldecke angeordnet ist, und daß dem Heizkörper (2) und / oder der Muffeldecke ein den Heizkörper (2) in einer ersten Position (2.1) haltendes und die Schwenkbewegung ermöglichendes Befestigungselement (7.1, 7.2) zugeordnet ist.

7. Backofenmuffel nach Anspruch 6, **dadurch gekennzeichnet** daß das Befestigungselement (7.1, 7.2) aus einer Befestigungslasche (7.1) und aus einer Rändelschraube (7.2) besteht.

8. Backofenmuffel nach einem der Ansprüche 6 oder 7, **dadurch gekennzeichnet** daß das Befestigungselement (7.1, 7.2) im Nahbereich der Beschickungsöffnung angeordnet ist.

9. Backofenmuffel nach Anspruch 8, **dadurch gekennzeichnet** daß das Befestigungselement (7.1, 7.2) im etwas zentral im Nahbereich der Beschickungsöffnung angeordnet ist, und daß dem Heizkörper (2) zwei in Richtung der Muffeldecke weisende, an je einer Heizkörperseite angeordnete Abstandshalter (8, 9) zugeordnet sind.

## Claims

1. Baking oven muffle (1) with at least one heating body (2) pivotably arranged in the muffle interior parallel to a muffle wall spaced away slightly, wherein the heating body (2) consists of multi-limbed heating body elements which are guided as several windings and are able to be surrounded by a flange (23), wherein the pivot axis of the heating body (2) is arranged outside the plane formed by the heating body (2) and is realised in the form of a knife-edge bearing, characterised in that the flange (23) of the heating body (2) has an edge forming the knife-edge (24) and that the knife-edge is mounted in a seat (11), which is arranged at the rear wall of the baking oven muffle (1), of a built-in part (4).

2. Baking oven muffle according to claim 1, characterised in that a curved part (4), which forms an abutment limitation (41) for the heating body (2), is arranged at the rear wall of the baking oven muffle (1).

3. Baking oven muffle according to one of claims 1 and 2, characterised in that the flange (23) engages in the curved part (4) and that the heating body (2) together with the flange (23) adopts at least two defined positions (2.1, 2.2) in the curved part (4).

4. Baking oven muffle according to claim 3, characterised in that the flange (23) in a first position (2.1) closes recesses provided in the rear wall of the baking oven muffle (1) for the heating body (2).

5. Baking oven muffle according to one of claims 3 and 4, characterised in that the flange (23) in a second position (2.2) closes recesses provided in the curved part (4) for the heating body (2).

6. Baking oven muffle according to one of claims 4 and 5, characterised in that the heating body (2) in its first position (2.1) is arranged parallel to the muffle ceiling and that associated with the heating body (2) and/or the muffle ceiling is a fastening element (7.1, 7.2) holding the heating body (2) in a first position (2.1) and enabling the pivot movement.

7. Baking oven muffle according to claim 6, characterised in that the fastening element (7.1, 7.2) consists of a fastening strap (7.1) and of a knurled screw (7.2).

8. Baking oven muffle according to one of claims 6 and 7, characterised in that the fastening element (7.1, 7.2) is arranged in the vicinity of the loading opening.

9. Baking oven muffle according to claim 8, characterised in that the fastening element (7.1, 7.2) is arranged approximately centrally in the vicinity of the loading opening and that associated with the heating body (2) are two spacers (8, 9) facing in the direction of the muffle ceiling and each arranged at a respective side of the heating body.

## Revendications

1. Moufle (1) de four de cuisine, comportant au moins un corps de chauffe (2) disposé de manière à pouvoir pivoter dans l'espace intérieur du moufle, en parallèle à une paroi légèrement éloignée du moufle, le corps de chauffe (2) étant constitué d'éléments multiples de corps de chauffe en plusieurs enroulements qui peuvent être entourés par une bride (23), l'axe de pivotement du corps de chauffe (2) étant disposé hors du plan formé par le corps de chauffe (2) et étant réalisé sous la forme d'un support à lame, caractérisé en ce que la bride (23) du corps de chauffe (2) présente une arête formant la lame (24), et en ce que la lame (24) est soutenue dans une cuvette (11) d'une pièce (4) montée contre la paroi arrière du moufle (1) du four de cuisine.

2. Moufle de four de cuisine selon la revendication 1, caractérisé en ce qu'une pièce repliée (4) est disposée contre la paroi arrière du moufle (1) du four de cuisine, laquelle pièce forme une butée d'arrêt (41) pour le corps de chauffe (2).

3. Moufle de four de cuisine selon l'une des revendications 1 ou 2, caractérisé en ce que la bride (23) s'engage dans la pièce repliée (4) et en ce qu'avec la bride (23) dans la pièce repliée (4), le corps de chauffe (2) prend au moins deux positions définies (2.1, 2.2).

4. Moufle de four de cuisine selon la revendication 3, caractérisé en ce que dans une première position (2.1), la bride (23) ferme des découpes prévues pour le corps de chauffe (2) dans la paroi arrière du moufle (1) du four de cuisine.

5. Moufle de four de cuisine selon l'une des revendications 3 ou 4, caractérisé en ce dans une deuxième position (2.2), la bride (23) ferme des découpes prévues pour le corps de chauffe (2) dans la partie repliée (4).

6. Moufle de four de cuisine selon l'une des revendications 4 ou 5, caractérisé en ce que dans sa première position (2.1), le corps de chauffe (2) est disposé parallèlement au plafond du moufle et en ce qu'au corps de chauffe (2) et/ou au plafond du moufle est associé un élément de fixation (7.1, 7.2) retenant le corps de chauffe (2) dans une première position (2.1) et permettant son déplacement de pivotement.

7. Moufle de four de cuisine selon la revendication 6, caractérisé en ce l'élément de fixation (7.1, 7.2) est constitué d'une patte de fixation (7.1) et d'une vis moletée (7.2).

8. Moufle de four de cuisine selon l'une des revendications 6 ou 7, caractérisé en ce que l'élément de fixation (7.1, 7.2) est disposé à proximité de l'ouverture d'accès.

9. Moufle de four de cuisine selon la revendication 8, caractérisé en ce que l'élément de fixation (7.1, 7.2) est disposé sensiblement au centre à proximité de l'ouverture d'accès et en ce qu'au corps de chauffe (2) sont associés deux éléments d'écartement (8, 9) tournés en direction du plafond du moufle et disposés chacun d'un côté du corps de chauffe.
